# EUROPÄISCHE PATENTSCHRIFT

(11) **EP 0 778 100 B1**
(45) Veröffentlichungstag und Bekanntmachung des Hinweises auf die Patenterteilung: **23.12.1998**
(21) Anmeldenummer: 96810630.2
(22) Anmeldetag: 25.09.1996
(51) Int. Cl.: B23B 51/02, E21B 10/44

(54) **Drehschlag-Wendelbohrer**
Percussion twist drill
Foret héliocoidal de percussion

(30) Priorität: 07.12.1995 DE 19545647
(43) Veröffentlichungstag der Anmeldung: 11.06.1997
(73) Patentinhaber: HILTI Aktiengesellschaft, 9494 Schaan (LI)
(72) Erfinder: Kleine, Werner, 28832 Achim (DE); Bongers, Werner, 81477 München (DE); Neukirchen, Axel, 48327 Drensteinfurt (DE)
(74) Vertreter: Wildi, Roland

(56) Entgegenhaltungen:
- US-A- 3 447 616
- US-A- 4 314 616
- US-A- 5 287 937

## Beschreibung

Die Erfindung betrifft einen Drehschlag-Wendelbohrer gemäss dem gattungsbildenden Oberbegriff des Patentanspruchs 1 (siehe US-A-34 47 616).

Drehschlag-Wendelbohrer sind Bohrwerkzeuge, die in Verbindung mit axialschlagunterstützten Drehbohrgeräten eingesetzt werden. Insbesondere handelt es sich dabei in der Regel um Gesteins- oder Mauerwerksbohrer, die für die drehschlagende Erstellung von Bohrungen oder Durchbrüchen in Beton oder Mauerwerk verwendbar sind. Ein Drehschlag-Wendelbohrer der gattungsgemässen Art ist beispielsweise aus der EP-A-0 322 565 bekannt. Er umfasst einen Schaft, der wenigstens eine Abfuhrnut in seinem Mantel aufweist, die vom Schaftende spiralförmig in Richtung des Einsteckendes des Werkzeuges verläuft. Am Schaftende ist in der Stirnfläche des Schaftes eine Nut vorgesehen, die sich über einen Durchmesser des Schaftes erstreckt und durchgehend verläuft. Ein Schneidplättchen mit wenigstens einer Hartmetallschneide ist mit seinem Fussteil in die Nut eingesetzt und dort fixiert. Beispielsweise ist das Schneidplättchen in das Schaftende eingelötet.

Das Schneidplättchen ist dachförmig abgeschrägt mit einer zentralen Spitze und zur Peripherie hin axial zurückgesetzten Bereichen und trägt Hartmetallschneiden, die im Betrieb Material abtragen. Der Materialabtrag erfolgt dabei durch zwei Mechanismen. Einerseits wird die erhabene zentrale Spitze des Drehschlag-Wendelbohrers durch den Axialschlag wie ein Meissel in den Untergrund eingeschlagen. Die drehende Bewegung des Werkzeuges bedingt ein Absprengen und Abscheren des Materials. Das Bohrklein wird über die wenigstens eine Hauptfördernut im Schaft aus dem Bohrloch abtransportiert. Aufgrund der Schneidengeometrie kommt es im Betrieb zu einer besonders hohen Beanspruchung der zentralen Spitze des Schneidplättchens. Insbesondere beim Anbohren, wenn die peripheren Bereiche des Schneidplättchens noch nicht in Eingriff mit dem Untergrund stehen, muss die gesamte Energie der Axialschläge von der zentralen Spitze aufgenommen werden.

Dadurch werden bei den bekannten Drehschlag-Wendelbohrem die Spitzen oft vorzeitig abgenutzt. Das Bohrwerkzeug wird stumpf, was sich in ungünstigen Anbohr-, und Zentriereigenschaften äussert; zudem lässt die Bohrteistung bereits oft nach kurzer Zeit stark nach. Im ungünstigsten Fall kann es durch die übermässige Beanspruchung der Spitze des Schneidplättchens insbesondere beim Anbohren zu einem Bruch der Einfassung des Schneidplättchens im Schaftende oder des vorzugsweise aus Hartmetall bestehenden Schneidplättchens selbst kommen. Ein weiterer Nachteil der bekannten Drehschlag-Wendelbohrer besteht darin, dass ein verhältnismässig grosser Aufwand betrieben werden muss, um das Schneidplättchen exakt in der durchgehenden Nut im Schaftende zu positionieren. Es muss exakt zentriert sein, sein Überstand beidseits des Mantels des Schaftes muss exakt gleich sein, um einen gleichmässigen Rundlauf zu gewährleisten und ein Klemmen des Bohrwerkzeuges im Bohrioch zu vermeiden.

Aus den U.S. Patentschriften Nr. US-A-3,447,616 und US-A-5,287,937 sind jeweils Drehschlag-Wendelbohrer bekannt, deren Hartmetallschneide von einem Metallplättchen gebildet ist, das ein Fussteil aufweist, welches im zentralen Bereich seiner Längserstreckung einen etwa halbkreisförmig verstärkten Querschnitt aufweist. Das im Bereich seines Durchmessers symmetrisch verstärkte Fussteil ist in eine durchgehende Nut im Schaftende eingesetzt, welche eine korrespondierend zur Verstärkung des Fussteils des Schneidplättchens ausgebildete Ausnehmung besitzt. Durch die Verdickung des Schneidplättchens im zentralen Bereich des Fussteils wird das Schneidplättchen durch Formschluss in der durchgehenden Nut am Schaftende zentriert. Der Zentrumsbereich des Bohrwerkzeuges ist verstärkt ausgebildet, um die Energie der Axialschläge besser aufnehmen zu können.

Bei grösseren Bohrerdurchmessem ist bei diesen bekannten Drehschlag-Wendelbohrem für das Schneidplättchen eine grosse Menge von Hartmetall erforderlich. Das verhältnismässig grosse Schneidplättchen führt bei der Erstellung von Aufnahmebohrungen zu grossen Reaktionskräften, was sich negativ auf die erzielbaren Abbaugeschwindigkeiten auswirkt. Um dennoch akzeptable Abbaugeschwindigkeiten zu erreichen, müssen die bekannten Drehschlag-Wendelbohrer von Bohrgeräten mit grosser Leistung angetrieben werden. Bei den insbesondere bei Bohrwerkzeugen mit grösseren Durchmessem im Betrieb auftretenden grossen Scherkräften kann es vorkommen, dass das Schneidplättchen infolge einer übergrossen Beanspruchung bricht und das Bohrwerkzeug unbrauchbar wird.

Aufgabe der vorliegenden Erfindung ist es daher, diesen Nachteilen der bekannten Bohrwerkzeuge abzuhelfen. Es soll ein Drehschlag-Wendelbohrer geschaffen werden, der auch bei grösseren Durchmessem einen Einsatz in Verbindung mit Bohrgeräten mittlerer und kleinerer Leistung ermöglicht. Die im Betrieb auftretenden Reaktionskräfte sollen klein gehalten werden, damit die Abbaugeschwindigkeit verbessert wird. Die Gefahr eines unkontrollierten Brechens des Schneidplättchens infolge übermässiger Scherbeanspruchung soll vermieden werden können. Dabei soll das Bohrwerkzeug auch bei grossen Durchmessern wirtschaftlich herstellbar sein.

Die Lösung dieser Aufgaben erfolgt durch einen Drehschlag-Wendelbohrer, der die im Patentanspruch 1 angeführten Merkmale aufweist.

Gemäss der Erfindung ist das Schneidplättchen segmentiert ausgebildet und umfasst eine Zentralschneide und zwei periphere Segmente, die über dünne Verbindungsstege miteinander verbunden sind. Die Stärke der Verbindungsstege ist geringer als die Stärke der Zentralschneide bzw. der Segmente. Die Zentralschneide erhebt sich über der Verstärkung des Fussteils des Schneidplättchens und überragt die peripheren Segmente. Dabei sind die peripheren Segmente in einem Abstand von der Zentralschneide angeordnet, der grösser ist als die Länge der Verbindungsstege, vorzugsweise grösser als die Stärke des Schneidplättchens, und kleiner als der halbe Hüllkreisdurchmesser der Zentralschneide. Diese Ausführungsvariante des erfindungsgemässen Drehschlag-Wendelbohrers ist insbesondere bei Bohrwerkzeugen grosser Durchmesser von besonderem Vorteil. Durch die Segmentierung des Schneidplättchens wird die Hartmetallschneide in eine Zentralschneide mit Verstärkung und in periphere Segmente unterteilt. Die peripheren Segmente können Schneidfunktionen erfüllen. Dabei stellt es sich heraus, dass es nicht erforderlich ist, den gesamten Durchmesser der Aufnahmebohrung schneidend zu bearbeiten. Es reicht aus, wenn eine Bearbeitung und Zerkleinerung des Untergrundes nach Art eines Durchbruchbohrers in konzentrischen Bereichen erfolgt. Die verbleibenden stehenden Bereiche besitzen nur eine geringe Stabilität aufgrund der Sprödbrüchigkeit des Materials und brechen durch die Erschütterungen der Axialschläge. Durch die Bearbeitung des Untergrundes in konzentrisch verlaufenden Bereichen werden auch die bei der Erstellung einer Aufnahmebohrung grossen Durchmessers auftretenden Reaktionskräfte reduziert. Die erfindungsgemäss ausgebildeten Drehschlag-Wendelbohrer, insbesondere mit grossen Durchmessem, können demnach auch mit Bohrgeräten nur mittlerer oder niederer Leistung mit zufriedenstellenden Abbauleistungen betrieben werden, da die erforderliche Abbauenergie reduziert ist. Bei gegebener, zur Verfügung stehender Abbauenergie erhöht die erfindungsgemässe Ausbildung des Drehschlag-Wendelbohrers die Abbaugeschwindigkeit gegenüber einem konventionell gemäss dem Stand der Technik ausgebildeten Werkzeug.

Die Unterteilung des vorzugsweise aus Hartmetall bestehenden Schneidplättchens in von dünnen Stegen verbundene Segmente hat den Vorteil, dass bei der Herstellung des Drehschlag-Wendelbohrers teures und relativ schwer zu bearbeitendes Hartmetall eingespart werden kann. Dabei liegt für die Montage aber immer noch ein zusammenhängendes Schneidplättchen vor, weiches einstückig und formschlüssig in die durchgehende Nut in der Stirnfläche des Schaftendes einsetzbar ist. Ein weiterer Vorteil der die Zentralschneide und die peripheren Segmente verbindenden dünnen Stege besteht darin, dass sie bei übergrosser Scherbeanspruchung, insbesondere der peripheren Segmente, als Sollbruchstellen wirken. Da Schneidplättchen bricht somit nicht unkontrolliert im Bereich von Schneiden tragenden Segmenten, sondern gezielt nur an den Verbindungstegen der Segmente, die nach der Fixierung des Schneidplättchens in der Nut im Schaftende keine tragende bzw. haltende Funktion mehr erfüllen. Selbst mit gebrochenen Stegen bleibt der erfindungsgemäss ausgebildete Drehschlag-Wendelbohrer voll einsatzfähig.

Für die Dimensionierung der Verstärkung bei einem segmentierten Schneidplättchen erweist es sich als vorteilhaft, wenn die Längserstreckung der Zentralschneide wenigstens gleich, vorzugsweise grösser ist als der grösste Querschnittsdurchmesser der Verdickung.

Es ist von Vorteil, wenn der zentrale Bereich des Fusses des Schneidplättchens zwei symmetrisch angeordnete, im wesentlichen teilkreisförmige Verdickungen aufweist, die in korrespondierend ausgebildeten, symmetrisch beidseits der Längserstreckung der durchgehenden Nut vorgesehenen Ausnehmungen durch Formschluss gehalten sind. Die symmetrische Anordnung der Ausnehmungen erleichtert die Herstellung der Ausnehmungen. Aufgrund der symmetrischen Ausbildung seines Fussteils kann das Schneidplättchen auch in einer um 180° gedrehten Position in die Ausnehmung eingesetzt werden, was die Fertigung des Drehschlag-Wendelbohrers insgesamt noch weiter erleichtert.

In einer bevorzugten Ausführungsform der Erfindung ist die Verstärkung in axialer Richtung des Schaftes im wesentlichen zylindrisch ausgebildet. In diesem Fall kann die zentrale Ausnehmung einfach durch eine zylindrische Bohrung erstellt werden, die vor, gleichzeitig oder unmittelbar im Anschluss an das Fräsen der Nut in der Stirnfläche des Schaftendes angebracht wird.

Die Verstärkung kann in axialer Richtung des Schaftes auch im wesentlichen konisch ausgebildet sein, wobei die Spitze des Konus der Hartmetallschneide gegenüberliegt und in den Schaft eingebettet ist. Die konische Bohrung im Schaftende kann beispielsweise ähnlich einer Ansenkung vorgenommen werden, sie kann jedoch auch in einem Umformprozess, beispielsweise in einem Prägevorgang, erstellt werden.

In einer vorteilhaften Ausführungsvariante der Erfindung beträgt der maximale Querschnitt der Verstärkung etwa das 1,2-fache bis etwa das 2-fache, vorzugsweise etwa da 1,5-fache, der Stärke des vorzugsweise aus Hartmetall bestehenden Schneidplättchens. Auf diese Weise ist gewährleistet, dass das Schneidplättchen auch im Bereich der im Querschnitt kreisförmigen Verstärkung allseitig von einer ausreichend starken Materialschicht des Schaftes umgeben ist, so dass kein Versagen des Schaftmaterials im Einfassungsbereich erfolgen kann.

In einer vorteilhaften Ausführungsvariante der Erfindung ist das die Hartmetallschneiden tragende Ende des Schaftes mit Führungselementen ausgestattet, die im Stirnende oder im Mantel des Schaftes fixiert sind und den Mantel des Schaftes überragen. Der Überstand der Führungselemente ist dabei gleich bzw. bevorzugt kleiner als der Überstand des Schneidplättchens. Aufgrund ihres geringeren Überstands tragen die Führungselemente praktisch kaum zur Zerkleinerung des Untergrunds bei und werden durch die Axialschläge auch praktisch nicht beansprucht. Dadurch können sie vollumfänglich hinsichtlich ihrer Aufgabe als Führungselemente optimiert werden. Zur Verbesserung der Führungs- und Rundlaufeigenschaften des erfindungsgemässen Bohrgerätes ist die Umfangskontur der Führungselemente der Kontur des Schaftmantels weitgehend angepasst. Beispielsweise ist die axiale Begrenzungsfläche der Führungselemente eine Zylinderfläche, deren Krümmungsradius dem Krümmungsradius des Mantels des Schaftes angeglichen.

In einer interessanten Variante des erfindungsgemäss vorbereiteten Drehschlag-Wendelbohrers sind die mit der Zentralschneide über Verbindungsstege verbundenen peripheren Segmente gegenüber in die Stirnfläche des Schaftes eingebetteten, den Schaftmantel überragenden Zusatzschneiden axial und radial zurückgesetzt. Auf diese Weise dienen sie als Führungelemente, während die Zerspanungsaufgaben der peripheren Bereiche bis zur Bohrlochwandung von den Zusatzschneiden übernommen werden. Dabei ist wenigstens einer der Zusatzschneiden eine Hauptabfuhmut zugeordnet. Der Vorteil dieser Ausführungsvariante der Erfindung liegt darin, dass die Hauptbelastung des Schneidplättchens im wesentlichen nur mehr in einer Übertragung der Axialschläge liegt und es gezielt auf diese Belastung hin optimiert werden kann, ohne auf die peripheren Bereiche des Schneidplättchens Rücksicht nehmen zu müssen. Das einstückige Schneidplättchen kann demnach sehr robust ausgebildet werden, während die Zusatzschneiden unabhängig davon hinsichtlich ihrer zerspanenden Aufgabe bezüglich ihrer Stärke, der Schneidkanten und -winkel in an sich bekannter Weise optimierbar sind. Aus Platzgründen für die Abfuhmuten für das Bohrmehl ist es dabei von Vorteil, wenn die zusätzlich zum Schneidplättchen am Schaftende vorgesehenen Führungselemente bzw. Zusatzschneiden jeweils in spitzem Winkel zur durchgehenden Nut für das Schneidplättchen angeordnet sind. Dabei können die Zusatzschneiden auf einem Durchmesser liegen, sie können aber auch vollkommen asymmetrisch angeordnet sein. Dadurch wird der freie Raum zwischen einem Führungselement bzw. einer Zusatzschneide und dem in Umfangsrichtung vorlaufenden peripheren Abschnitt des Schneidplättchens vergrössert und kann für eine grössere Dimensionierung der Hauptabfuhmuten für das Bohrmehl genutzt werden. Im verbleibenden engeren Bereich zwischen einem Führungselement bzw. einer Zusatzschneide und dem in Umfangsrichtung nachlaufenden peripheren Abschnitt des Schneidplättchens kann zusätzlich eine Nebenabfuhmut für das Bohrmehl angeordnet sein.

In einer besonders vorteilhaften Ausführungsvariante des geschilderten Ausführungsbeispiels der Erfindung besteht das Schneidplättchen aus schlagzähem Material und sind die Zusatzschneiden aus einem härteren Material gebildet als das Schneidplättchen. Auf diese Weise sind die verstärkte Zentralschneide und die Zusatzschneiden exakt nach ihren Belastungen und Aufgaben wählbar und können aus Hartmetall-Materialien geformt werden, die besonders geeignet für den jeweiligen Einsatzzweck sind. Auch in dieser Ausführungsvariante der Erfindung bleibt die einfache Montierbarkeit des Schneidplättchens und der Zusatzschneiden erhalten. Der Schaft muss nur mit einer durchgehenden Nut versehen werden, die im zentralen Bereich wenigstens eine teilkreisförmige Ausnehmung besitzt. Die Einschnitte für die Nebenschneiden können beispielsweise im selben Arbeitsgang erstellt werden.

Weitere Vorteile von Ausführungsbeispielen der Erfindung ergeben sich aus der Beschreibung von Ausführungsbeispielen unter Bezugnahme auf die schematischen Darstellungen in den Figuren. Es zeigen in unterschiedlichen Massstäben:
- Fig. 1: eine Seitenansicht eines Drehschlag-Wendelbohrers, der nicht von Anspruch 1 umfaßt ist;
- Fig. 2: eine Stirnansicht des Drehschlag-Wendelbohrers gemäss Fig. 1;
- Fig. 3: ein segmentiert ausgebildetes Schneidplättchen in Seitenansicht;
- Fig. 4: das Schneidplättchen gemäss Fig. 3 aus Sicht seiner Schmalseite; und
- Fig. 5: eine Stirnansicht eines weiteren Drehschlag-Wendelbohrers, der nicht von Anspruch 1 umfaßt ist.

Das in Fig. 1 und 2 dargestellte Ausführungsbeispiel eines Drehschlag-Wendelbohrers umfasst einen Schaft 1, der mit zwei Hauptabfuhmuten 4, 5 für Bohrklein ausgestattet ist, die spiralenförmig in seinem Mantel 2 verlaufen. Am Stimende 3 des Schaftes 1 ist ein Schneidplättchen 6 angeordnet, das mit Hartmetallschneiden 7 ausgestattet ist. Das Schneidplättchen ist 6 in einer Nut 9 fixiert, die sich über den Durchmesser des Schaftes 1 erstreckt. Beispielsweise ist das Schneidplättchen 6 durch Löten in der Nut 9 befestigt. Der zentrale Bereich 11 des Fussteils 10 des Schneidplättchens 6 ist mit einer Verdickung versehen, die im Querschnitt die Form einer im wesentlichen teilkreisförmigen Ausbuchtung 12 über die seitliche Längskontur des Schneidplättchens 6 besitzt. Im dargestellten Ausführungsbeispiel besitzt das Schneidplättchen 6 beiseits seiner Längserstreckung je eine derartige Ausbuchtung 12, die einander symmetrisch gegenüberliegen. Die durchgehende Nut 9 im Stimende 3 des Schaftes 1 besitzt korrespondierend geformte Ausnehmungen 13, die beidseits der Längserstreckung der Nut 9 im zentralen Bereich des Querschnittes des Schaftes 1 vorgesehen sind. Das in die Nut 9 eingesetzte Schneidplättchen 6 wird durch Formschluss seiner Ausbuchtungen 12 im zentralen Bereich 11 seines Fussteils 10 in den Ausnehmungen 13 der durchgehenden Nut 9 gegen radiales Verschieben gehalten. Die axiale Fixierung des Schneidplättchens 6 erfolgt auf an sich bekannte Art und Weise, beispielsweise durch Einlöten in die Nut 9. Der maximale Querschnitt des Fussteils 10 im Bereich der Verstärkung beträgt etwa das 1,2-fache bis etwa das 2-fache, vorzugsweise etwa das 1,5-fache der Stärke des Schneidplättchens 6.

Während in dem dargestellten Ausführungsbeispiel die Verstärkung des zentralen Bereichs 11 des Fussteils 10 zwei symmetrisch angeordnete Ausbuchtungen 12 umfasst, versteht es sich, dass die Ausbuchtungen beidseits der Längserstreckung des Schneidplättchens 6 auch axial gegeneinander versetzt angeordnet sein können. Es kann auch nur eine einzige, im wesentlichen teilkreisförmige Ausbuchtung 12 an einer Seite der Längserstreckung des Schneidplättchens 6 vorgesehen sein. Die durchgehende Nut 9, die im Stimende 3 des Schaftes 1 vorgesehen ist und sich über seinen Durchmesser erstreckt, ist jeweils korrespondierend zu der Anordnung der Ausbuchtungen 12 mit einer oder mehreren Ausnehmungen 13 versehen.

Fig. 3 und 4 zeigen eine Variante eines Schneidplättchens 16 mit erfindungsgemäss ausgebildeter Verstärkung des zentralen Bereichs 11 seines Fussteils 10. Die Verstärkung des Fussteils 10, die bei eingesetztem Schneidplättchen 16 in den Schaft 1 eingebettet ist, kann auf unterschiedliche Weise ausgebildet sein. Wie in Fig. 4 angedeutet, kann die Verstärkung in axialer Richtung zylindrisch ausgebildet sein. In einer alternativen Ausbildungsform, die in Fig. 4 durch strichlierte Linien angedeutet ist, kann die Verstärkung in axialer Richtung auch im wesentlichen konisch ausgebildet sein. Dabei kann die Verstärkung in einer der Spitze 20 der Hartmetallschneide gegenüberliegenden Konusspitze auslaufen, sie kann aber auch die Gestalt eines Kegelstumpfes aufweisen.

Während bei dem in Fig. 1 und 2 dargestellten Beispiel eines Drehschlag-Wendelbohrers das Schneidplättchen 6 durchgehend ausgebildet ist und zwei durchgehende, von einer Schneidenspitze 8 axial zurückfallende, dachkantförmig abgeschrägte Hartmetallschneiden 7 trägt, ist das in Fig. 3 und 4 dargestellte Schneidplättchen 16 segmentiert ausgebildet. Insbesondere umfasst das Schneidplättchen 16 eine Zentralschneide 17 und zwei periphere Segmente 18, die über dünne Verbindungsstege 19 miteinander verbunden sind. Die Stärke der Verbindungsstege 19 ist geringer als die Stärke der Zentralschneide 17 bzw. der peripheren Segmente 18.

Die Zentralschneide 17 ist ähnlich den Hartmetallschneiden 7 an dem durchgehenden Schneidplättchen 6 gemäss Fig. 1 und 2 ausgebildet. Insbesondere erhebt sich die Spitze 20 der Zentralschneide 17 gerade über der Verstärkung mit den Ausbuchtungen 12 beidseits der Längserstreckung des Schneidplättchens 16. Von der Spitze 20 weg erstrecken sich zwei dachkantförmig ausgebildete Hartmetallschneiden 21, die in Richtung der Verbindungsstege 19 axial zurückgesetzt verlaufen. Die Spitze 20 der Zentralschneide 17 überragt die beidseits in Richtung des Mantels 2 des Schaftes 1 anschliessenden peripheren Segmente 18 axial. Der Abstand a, in dem die peripheren Segmente 18 von der Zentralschneide 17 angeordnet sind, ist grösser als die Länge b der Verbindungsstege 19. Dabei erweist es sich als zweckmässig, wenn der Abstand a grösser ist als die Stärke des Schneidplättchens 16 im Bereich ausserhalb der Verdickung und kleiner als der halbe Hüllkreisdurchmesser h der Zentralschneide 17. Die Längserstreckung der Zentralschneide 17 ist wenigstens gleich, vorzugsweise grösser, als der grösste Querschnittsdurchmesser des Fussteils 10 im Bereich der Verdickung.

Bei dem anhand Fig. 1 bzw. 2 dargestellten Beispiel mit durchgehendern Schneidplättchen 6 sowie auch bei dem Ausführungsbeispiel gemäss Fig. 5 mit segmentiertem Schneidplättchen 16 sind am Stimende 3 des Schaftes 1 zusätzlich zu den Hartmetallschneiden 7 bzw. 21 Führungselemente vorgesehen. Gemäss dem Ausführungsbeispiel nach Fig. 1 und 2 sind die Führungselemente als Stifte 22 ausgebildet, die im Mantel 2 des Schaftes 1 fixiert sind und diesen überragen. Wie angedeutet, ist der Überstand der Führungsstifte 22 über den Mantel 2 des Schaftes geringer als der Überstand des Schneidplättchens 6. Der Hüllkreis der Schneidplatte 6 ist In Fig. 2 durch die strichlierte Linie h angedeutet. Die Kontur der Führungsfläche 23 der Führungsstifte 22 ist der Kontur des Mantels 2 des Schaftes 1 angeglichen. Während bei dem dargestellten Ausführungsbeispiel die Führungsstifte 22 aus dem Mantel 2 des Schaftes 1 ragen, können sie auch in das Stimende 3 des Schaftes eingebettet sein und beispielsweise durch geeignete Neigung der Stifte 22 den Schaft radial wie auch axial überragen. Auch kann vorgesehen sein, die Führungsstifte 22 derart im Umfangsbereich des Schaftes 1 einzubetten, dass ein Teil der Aussenkontur der Führungsstifte 22 den Mantel überragt. Anstelle von Führungsstiften 22 mit kreisförmigem Querschnitt können auch solche mit polygonalem Querschnitt vorgesehen sein. Die Führungselemente können auch von plättchenförmiger Gestalt sein und die Form von Nebenschneiden aufweisen.

In Fig. 5 ist eine Variante eines Drehschlag-Wendelbohrers dargestellt, bei dem ein segmentiertes Schneidplättchen 16 mit Verstärkung in seinem Fussteil 10 in eine Nut 9 mit symmetrisch angeordneten Ausnehmungen 12 eingesetzt ist. Bei dem Schneidplättchen 16 handelt es sich beispielsweise um eines gemäss den Darstellungen in Fig. 3 und 4. Zusätzlich zu dem segmentierten Schneidplättchen 16 sind im Stimende 3 des Schaftes 1 beispielsweise plättchenförmige Zusatzschneiden 26 eingebettet. Die Zusatzschneiden 26 überragen die peripheren Segmente 18 sowohl axial als auch radial und definieren den Hüllkreis h. Dadurch nehmen die peripheren Segmente 18 bloss noch Führungsfunktionen wahr, während die Schneidfunktion an die Zusatzschneiden 26 übergeht. Da die eigentliche materialabtragende Funktion von den Zusatzschneiden 26 wahrgenommen wird, sind die Hauptabfuhmuten 4, 5 derart angeordnet, dass sie in Drehrichtung R den Zusatzschneiden 26 vorgelagert sind.

Um die Hauptabfuhrnuten 4, 5 für den Bohrkleinabtransport möglichst gross ausbilden zu können, erweist es sich von Vorteil, wenn die Zusatzschneiden 26 in Richtung der peripheren Segmente 18 verlagert sind. Auf diese Weise schliessen sie mit dem Schneidplättchen 16 einen spitzen Winkel ein. Die Zusatzschneiden 26 können, wie in Fig. 5 dargestellt, einander auf einem Durchmesser gegenüberliegen, sie können aber auch davon abweichend angeordnet sein. Auch kann anstelle eines Paares von Zusatzschneiden 26 nur eine einzelne Zusatzschneide vorgesehen sein, der eine Hauptabfuhrnut zugeordnet ist. Die peripheren Segmente 18 erfüllen bei dem dargestellten Ausführungsbeispiel blosse Führungsfunktion. Um das entstehende Bohrklein noch besser abtransportieren zu können, kann wie dargestellt, im Bereich zwischen den Zusatzschneiden 26 und den peripheren Segmenten 18 je eine Nebenabfuhrnut 24, 25 vorgesehen sein, die entlang der axialen Erstreckung des Schaftes 1 in die Hauptabfuhrnuten 4, 5 münden. Bei Ausführungsvarianten, in denen Zusatzschneiden 26 die eingentlichen materialabtragenden Funktionen übernehmen, ist es von Vorteil, wenn das Schneidplättchen 6 bzw. 16 aus einem schlagzähen Material besteht. Die Zusatzschneiden 26 sind dafür aus einem härteren und abrasiveren Material als das Schneidplättchen 6 bzw. 16.

Durch die Verstärkung im zentralen Bereich des Fussteils des Schneidplättchens wird gerade der durch die Axialschläge besonders stark belastete Zentrumsbereich des Bohrwerkzeuges verstärkt. Selbst im Falle von Armierungstreffern ist die Gefahr eines Versagens des Bohrwerkzeuges im Bereich der Einfassung des Schneidplättchens oder des Schneidplättchens selbst durch die Verstärkung des Zentrumsbereiches deutlich reduziert. Das verstärkte Schneidplättchen kann insbesondere während des Anbohrens des Untergrundes die Energie der Axialschläge besser aufnehmen. Das Bohrwerkzeug wird nicht vorzeitig stumpf und hat eine vorteilhafte Lebensdauer. Durch die im Querschnitt im wesentlichen teilkreisförmige Verdickung im Zentrumsbereich des Fusses des Schneidplättchens und durch die korrespondierend ausgebildete Ausnehmung im Zentrumsbereich der über einen Durchmesser des Schaftes verlaufenden, durchgehenden Nut ist das Schneidplättchen formschlüssig zentriert. Auf diese Weise ist auch das Einsetzen des Schneidplättchens in die durchgehende Nut deutlich erleichtert. Indem der zentrale Bereich des Schneidplättchens durch Formschluss festgelegt ist, ist auch gewährleistet, dass das Schneidplättchen zu beiden Seiten der Mündung der Nut im Mantel des Schaftes den gleichen Überstand aufweist. Dadurch sind auf einfache Weise Bohrwerkzeuge mit ausgezeichneten Rundlaufeigenschaften fertigbar. Die in ihrer Form zur Verstärkung korrespondierende Ausnehmung kann in einem einfachen Arbeitsschritt, beispielsweise anschliessend an die Erstellung der durchgehenden Nut, angebracht werden. Die formschlüssige Zentrierung des eingesetzten Schneidplättchens erleichtert auch das nachfolgende Fixieren durch Löten und das anschliessende Aushärten. Die anhand von Ausführungsbeispielen beschriebenen Modifikationen stellen vorteilhafte Weiterbildungen des erfindungsgemässen Drehschlag-Bohrwerkzeuges dar.

## Patentansprüche

1. Drehschlag-Wendelbohrer mit einem Schaft (1), der wenigstens eine, spiralförmig in seinem Mantel (2) verlaufende Hauptabfuhmut (4, 5) für Bohrklein aufweist, und wenigstens einer Hartmetallschneide (7; 21), die an einem einstückigen Schneidplättchen (6; 16) ausgebildet ist, dessen Fussteil (10) im wesentlichen in einer sich über den Durchmesser des Schaftes (1) erstreckenden durchgehenden Nut (9) in einem Stirnende (3) des Schaftes (1) fixiert und im Bereich seines Durchmessers, vorzugsweise im zentralen Bereich (11) seiner Längserstreckung, derart verstärkt ist, dass sein Querschnitt wenigstens eine im wesentlichen teilkreisförmige Ausbuchtung (12) aufweist, und die durchgehende Nut (9) im Stirnende (3) des Schaftes (1) eine korrespondierend zur Verstärkung des Schneidplättchens (6; 16) ausgebildete Ausnehmung (13) besitzt, so dass das Fussteil (10) des Schneidplättchens (6; 16) durch Formschluss zentriert ist, **dadurch gekennzeichnet**, dass das Schneidplättchen (16) segmentiert ausgebildet ist und eine Zentralschneide (17) und zwei periphere Segmente (18) umfasst, die über dünne Verbindungsstege (19) miteinander verbunden sind, deren Stärke geringer ist als die Stärke der Zentralschneide bzw. der Segmente, dass die Zentralschneide (17) sich über der Verstärkung erhebt und die peripheren Segmente (18) überragt, und dass die peripheren Segmente (18) in einem Abstand (a) von der Zentralschneide (17) angeordnet sind, der grösser ist als die Länge (b) der Verbindungsstege (19), vorzugsweise grösser als die Stärke des Schneidplättchens (16), und kleiner als der halbe Hüllkreisdurchmesser der Zentralschneide (17).

2. Vorrichtung nach Anspruch 1, dadurch gekennzeichnet, dass die Längserstreckung der Zentralschneide (17) wenigstens gleich, vorzugsweise grösser, ist als der grösste Querschnittsdurchmesser der Verdickung.

3. Vorrichtung nach Anspruch 1 oder 2, dadurch gekennzeichnet, dass die Verstärkung des zentralen Bereichs (11) des Fussteils (10) symmetrisch zu dessen Längserstreckung ausgebildet ist und dass beidseits der Nut (9) im Stirnende (3) des Schaftes (1) je eine im wesentlichen teilkreisförmige, korrespondierende Ausbuchtung (13) vorgesehen ist.

4. Vorrichtung nach Anspruch 3, dadurch gekennzeichnet, dass die Verstärkung in axialer Richtung des Schaftes (1) im wesentlichen zylindrisch ausgebildet ist.

5. Vorrichtung nach Anspruch 3, dadurch gekennzeichnet, dass die Verstärkung in axialer Richtung des Schaftes (1) im wesentlichen konisch ausgebildet ist, wobei die Spitze des Konus der Hartmetallschneide (7; 21) gegenüberliegt und in den Schaft (1) eingebettet ist.

6. Vorrichtung nach einem der vorangehenden Ansprüche, dadurch gekennzeichnet, dass der maximale Querschnitt der Verstärkung etwa das 1,2-fache bis etwa das 2-fache, vorzugsweise etwa das 1,5-fache, der Stärke des Schneidplättchens (6; 16) beträgt.

7. Vorrichtung nach einem der vorangehenden Ansprüche, dadurch gekennzeichnet, dass das die Hartmetallschneide(n) (7; 21) tragende Stirnende (3) des Schaftes (1) mit Führungselementen (22) ausgestattet ist, die im Stirnende (3) oder im Mantel (2) des Schaftes (1) fixiert sind und den Mantel (2) des Schaftes (1) überragen, wobei der Überstand der Führungselemente (22) gleich bzw. bevorzugt kleiner ist als der Überstand des Schneidplättchens (6; 16) und die Umfangskontur der Führungsfläche (23) der Führungselemente (22) der Kontur des Schaftmantels (2) weitgehend entspricht.

8. Vorrichtung nach einem der vorangehenden Ansprüche, dadurch gekennzeichnet, dass die mit der Zentralschneide (17) über Verbindungsstege (19) verbundenen peripheren Segmente (18) gegenüber in das Stirnende (3) des Schaftes (1) eingebetteten, den Schaftmantel (2) überragenden Zusatzschneiden (26) axial und radial zurückgesetzt sind und als Führungselemente dienen, und dass wenigstens einer der Zusatzschneiden (26) eine Hauptabfuhrnut zugeordnet ist.

9. Vorrichtung nach Anspruch 8, dadurch gekennzeichnet, dass das Schneidplättchen (6; 16) aus schlagzähem Material besteht und dass die Zusatzschneiden (26) aus einem härteren Material bestehen als das Schneidplättchen (6; 16).

## Claims

1. Percussion twist drill comprising a shaft (1) having at least one main removal groove (4, 5) for drilling waste which extends helically in its casing (2), and at least one hard metal cutter (7; 21) arranged on a one-piece cutting platelet (6; 16), the foot portion (10) of which is essentially fixed in a continuous groove (9), which extends over the diameter of the shaft (1), in one end surface (3) of the shaft (1) and which is in the area of its diameter, preferably in the central area (11) of its longitudinal extent, reinforced in such a manner that its cross-section has an at least essentially part-circular bulge (12), and the continuous groove (9) in the end surface (3) of the shaft (1) has a recess (13) arranged to correspond with the reinforcement of the cutting platelet (6; 16), so that the foot portion (10) of the cutting platelet (6; 16) is centred by positive connection, **characterised in that** the cutting platelet (16) is of segmented design and incorporates a central cutter (17) and two peripheral segments (18) which are interconnected by means of thin connecting webs (19) which are thinner than the thickness of the central cutter or the segments, that the central cutter (17) rises above the reinforcement and protrudes over the peripheral segments (18), and that the peripheral segments (18) are arranged at a distance (a) from the central cutter (17) which is larger than the length (b) of the connecting webs (19), preferably larger than the thickness of the cutting platelet (16), and smaller than half the sleeve circle diameter of the central cutter (17).

2. Device according to Claim 1, **characterised in that** the longitudinal extent of the central cutter (17) is at least equal, preferably larger than the largest cross-sectional diameter of the thickening.

3. Device according to Claim 1 or 2, **characterised in that** the reinforcement of the central area (11) of the foot portion (10) is arranged symmetrically to its longitudinal extent and that on both sides of the groove (9) in the end surface (3) of the shaft (1) is provided a respective essentially part-circular corresponding bulge (13).

4. Device according to Claim 3, **characterised in that** the reinforcement is arranged essentially cylindrically in axial direction of the shaft (1).

5. Device according to Claim 3, **characterised in that** the reinforcement is arranged essentially conically in axial direction of the shaft (1), and the tip of the cone is positioned opposite the hard metal cutter (7; 21) and embedded in the shaft (1).

6. Device according to one of the above claims, **characterised in that** the maximum cross-section of the reinforcement equals approximately between 1.2 and approximately 2 times, preferably approximately 1.5 times the strength of the cutting platelet (6; 16).

7. Device according to one of the above claims, **characterised in that** the end surface (3) of the shaft (1) which supports the hard metal cutter(s) (7; 21) is provided with guide elements (22) which are fixed in the end surface (3) or in the casing (2) of the shaft (1) and protrude over the casing (2) of the shaft (1), and the protrusion of the guide elements (22) is equal or preferably smaller than the protrusion of the cutting platelets (6; 16), and the peripheral contour of the guide surface (23) of the guide elements (22) virtually corresponds with the contour of the shaft casing (2).

8. Device according to one of the above claims, **characterised in that** the peripheral segments (18), which are connected via connecting webs (19) to the central cutter (17), are axially and radially set back relative to additional cutters (26), which are embedded in the end surface (3) of the shaft (1) and which protrude over the shaft casing (2), and serve as guide elements, and at least one of the additional cutters (26) is associated with the main removal groove.

9. Device according to Claim 8, **characterised in that** the cutting platelet (6; 16) is made of percussion resistant material and the additional cutters (26) are made of a material which is harder than the cutting platelets (6; 16).

## Revendications

1. Foret hélicoïdal roto-percutant comportant une tige (1), qui présente au moins une rainure d'évacuation principale (4, 5), s'étendant en spirale dans son enveloppe (2), pour le menu de forage, et au moins une lame en métal dur (7 ; 21), qui est formée sur une plaquette de coupe (6 ; 16) d'une seule pièce, dont la partie de pied (10) est fixée essentiellement dans une rainure (9) continue, s'étendant sur le diamètre de la tige (1), dans une extrémité frontale (3) de la tige (1) et qui est renforcée dans la zone de son diamètre, de préférence dans la zone centrale (11) de son extension longitudinale, de manière que sa section transversale présente au moins un renflement (12) sensiblement en forme de cercle partiel, et la rainure (9) continue présente, dans l'extrémité frontale (3) de la tige (1), un évidement (13) formé en correspondance pour le renfort de la plaquette de coupe (6 ; 16), de sorte que la partie de pied (10) de la plaquette de coupe (6 ; 16) est centrée par complémentarité de forme, caractérisé en ce que la plaquette de coupe (16) est segmentée et comprend une lame centrale (17) et deux segments périphériques (18), qui sont reliés entre eux par de minces cloisons de liaison (19), dont l'épaisseur est inférieure à l'épaisseur de la lame centrale ou des segments, en ce que la lame centrale (17) se soulève au-dessus du renfort et dépasse les segments périphériques (18), et en ce que les segments périphériques (18) sont disposés à une distance (a) de la lame centrale (17), qui est supérieure à la longueur (b) des cloisons de liaison (19), de préférence supérieure à l'épaisseur de la plaquette de coupe (16), et inférieure à la moitié du diamètre du cercle d'enveloppe de la lame centrale (17).

2. Dispositif selon la revendication, caractérisé en ce que l'extension longitudinale de la lame centrale (17) est au moins égale, de préférence supérieure, au plus grand diamètre de la section de la surépaisseur.

3. Dispositif selon la revendication 1 ou 2, caractérisé en ce que le renfort de la zone centrale (11) de la partie de pied (10) est symétrique par rapport à son extension longitudinale et en ce que des deux côtés de la rainure (9), dans l'extrémité frontale (3) de la tige (1), est prévu un renflement (13) correspondant, sensiblement en forme de cercle partiel.

4. Dispositif selon la revendication 3, caractérisé en ce que le renfort dans la direction axiale de la tige (1) est sensiblement cylindrique.

5. Dispositif selon la revendication 3, caractérisé en ce que le renfort de la direction axiale de la tige (1) est sensiblement conique, la pointe du cône faisant face à la lame en métal dur (7 ; 21) et étant noyée dans la tige (1).

6. Dispositif selon l'une des revendications précédentes, caractérisé en ce que la section maximale du renfort représente environ 1,2 à environ 2 fois, de préférence environ 1,5 fois l'épaisseur de la plaquette de coupe (6, 16).

7. Dispositif selon l'une des revendications précédentes, caractérisé en ce que l'extrémité frontale (3) de la tige (1), portant la (les) lame(s) en métal dur (7 ; 21) est équipée d'éléments de guidage (22), qui sont fixés dans l'extrémité frontale (3) ou dans l'enveloppe (2) de la tige (1) et qui dépassent de l'enveloppe (2) de la tige (1), le débordement des éléments de guidage (22) étant égal ou de préférence inférieur au débordement de la plaque de coupe (6 ; 16) et le contour périphérique de la surface de guidage (23) des éléments de guidage (22) correspondant largement au contour de l'enveloppe de tige (2).

8. Dispositif selon l'une des revendications précédentes, caractérisé en ce que les segments périphériques (8), reliés à la lame centrale (17) par des cloisons de liaison (19), sont en retrait axialement et radialement par rapport à des lames supplémentaires (26), noyées dans l'extrémité frontale de la tige (1), dépassant de l'enveloppe de tige (2), et servent d'éléments de guidage, et en ce qu'une rainure d'évacuation principale est associée à au moins l'une des lames supplémentaires (26).

9. Dispositif selon la revendication 8, caractérisé en ce que la plaquette de coupe (6, 16) est en matériau résistant aux chocs et en ce que les lames supplémentaires (26) sont faites d'un matériau plus dur que la plaquette de coupe (6 ; 16).
